# EUROPÄISCHE PATENTSCHRIFT

(11) **EP 1 370 380 B1**
(45) Veröffentlichungstag und Bekanntmachung des Hinweises auf die Patenterteilung: **28.02.2007**
(21) Anmeldenummer: 02701259.0
(22) Anmeldetag: 19.01.2002
(51) Int. Cl.: B22D 11/128

(54) **STRANGFÜHRUNG EINER STRANGGIESSANLAGE SOWIE ANSTELLVERFAHREN FÜR DEREN ROLLENSEGMENTE**
STRIP GUIDE FOR A STRIP-CASTING UNIT AND ADJUSTING DEVICE FOR THE ROLLER SEGMENTS THEREOF
GUIDE DE BARRE DE COULEE D'INSTALLATION DE COULEE CONTINUE ET PROCEDE DE REGLAGE POUR SES SEGMENTS DE ROULEAUX

(30) Priorität: 10.02.2001 DE 10106252
(43) Veröffentlichungstag der Anmeldung: 17.12.2003
(73) Patentinhaber: SMS Demag Aktiengesellschaft, 40237 Düsseldorf (DE)
(72) Erfinder: WEYER, Axel, 42349 Wuppertal (DE); JONEN, Peter, 47279 Duisburg (DE)
(74) Vertreter: Klüppel, Walter
(86) Internationale Anmeldenummer: PCT/EP2002/000489
(87) Internationale Veröffentlichungsnummer: WO 2002/064291

(56) Entgegenhaltungen:
- WO-A-97/41984
- WO-A-98/00253
- WO-A-99/46071

## Beschreibung

Die Erfindung betrifft eine Strangführung einer Stranggießanlage, umfassend wenigstens zwei Segmente, insbesondere Rollensegmente mit je einer Strangeingangsseite und je einer Strangausgangsseite und einem Paar Rollenträger, die eine Anzahl sich über einen Stützbereich erstreckender Stützrollen tragen, wobei die Rollenträger mittels insbesondere hydraulischer Anstelleinheiten anstellbar sind.

Die Strangführung von Stranggießanlagen ist durch die bekannte Segmentbauweise gekennzeichnet. Bei Ausführungen für hydraulische Anstellungen von Segmenten, bspw. für eine Formatdickenänderung, Softreduktion oder andere erforderliche positionsgeregelte Maulweitenanstellungen, die eine kontinuierliche Strangdickenabnahme benötigen, werden die Segmente mit je zwei Hydraulikzylinderpaaren, umfassend vier einzelne Hydraulikzylinder, unabhängig voneinander angestellt. Eine Ausnahme bildet hierbei für Dünnbrammen - Stranggießanlagen das erste Segment , welches nur mit einem Zylinderpaar bestückt ist, weil auf der Einlaufseite unterhalb der Kokille üblicherweise ein Gelenkpunkt angeordnet ist.

Beim Stand der Technik sind eine Reihe von praktischen Ausführungen zum Führen eines Stranges und entsprechende Strangführungen hierfür bekannt.

Das Dokument WO 98/00253 beschreibt ein Verfahren zum Führen eines Stranges, insbesondere eines Stahlstranges in einer Stranggießanlage mit einer Softreduktion-Strecke, bei der hydraulische Servoeinheiten die Maulweite von gegenüberliegenden Strangführungsrollen stufenlos einstellen. Bei einem Strangführungssegment mit vier Servo-Kolben-Zylindereinheiten werden zwei benachbarte Zylindereinheiten, hydraulisch miteinander verknüpft, an den Strang angestellt, und die übrigen Zylindereinheiten werden unabhängig stufenlos eingestellt.
Dabei wird die Position der beiden miteinander verknüpften Zylindereinheiten erfaßt, mit Sollwerten verglichen und entsprechend vorgebbaren Daten und eines Mittelwertes gesteuert. Bei Überschreiten definierter Eckwerte wird ein anderes Paar von Servo-Kolben-Zylindereinheiten miteinander verknüpft.

Das Dokument WO 99/46071 betrifft ein Anstellverfahren für ein Rollensegment einer Stranggießanlage, das eine Segmenteingangsseite, eine Segmentausgangsseite und ein Paar Rollenträger aufweist, die je mindestens zwei sich über einen Stützbereich erstreckende Rollen tragen, wobei die Rollenträger über eine an der Segmenteingangsseite und eine an der Segmentausgangsseite angeordnete Anstelleinheit gegeneinander angestellt werden, wobei jede Anstelleinheit zwei beidseits des Stützbereichs angeordnete Hydraulik-Zylindereinheiten aufweist. Die Hydraulik-Zylindereinheiten sind sowohl positions- als auch druckgeregelt anstellbar. Über die Hydraulik-Zylindereinheiten werden die Rollen positionsgeregelt an einen von den Rollen geführten Metallstrang angestellt und die Hydraulik-Zylindereinheiten werden vom positions- auf druckgeregelten Betrieb umgeschaltet, wenn der Druck in der jeweiligen Hydraulik-Zylindereinheit einen Grenzwert erreicht.

Ausgehend vom vorgenannten Stand der Technik liegt der Erfindung die Aufgabe zugrunde, eine neue Lösung für die genannte Strangführung aufzuzeigen, welche mit nur einem Hydraulik-Zylinderpaar je Strangführungssegment jede erforderliche positionsgeregelte Maulweitenanstellung für eine kontinuierliche Strangdickenänderung korrekt erfüllt.

Zur Lösung der Aufgabenstellung wird bei einer Strangführung der im Oberbegriff von Anspruch 1 genannten Art mit der Erfindung vorgeschlagen, dass zwischen benachbarten Segmenten je eine mechanische Verbindung vorhanden ist, und dass bei Anordnung eines Zylinderpaares an der Strangeingangsseite eines Segmentes dessen Anstellungsbewegung sowohl an dieser Seite, als auch zugleich an der Strangausgangsseite eines damit verbundenen Vorläufersegmentes erfolgt, wogegen bei Anordnung eines Zylinderpaares an der Strangausgangsseite eines Segmentes dessen Anstellungsbewegung sowohl an dieser Seite, als auch zugleich an der Strangeingangsseite eines damit verbundenen Folgesegmentes erfolgt.

Damit wird in vorteilhafter Weise die Ausstattung eines Segmentes statt bisher mit vier Hydraulik-Zylindereinheiten erfindungsgemäß mit nur zwei Hydraulik-Zylindereinheiten vorgenommen, wodurch nicht nur Material gespart wird, sondern es wird insbesondere der bisher große Aufwand an Montagearbeit beim Segment- oder Rollenwechsel signifikant verringert und damit die Kostensituation wesentlich günstiger gestaltet. Femer kann der Regelungsaufwand vermindert werden.

Eine Ausgestaltung der Strangführung nach der Erfindung sieht vor, dass die mechanische Verbindung zwischen benachbarten Segmenten eine lösbare Schiebegelenkverbindung ist. Der Vorteil einer derartigen Schiebegelenkverbindung liegt darin, dass sie beim Ein- bzw. Ausbau des Gelenkes nur ein Minimum an Montagearbeit benötigt.

Weiterhin sieht eine Ausgestaltung des Verfahrens nach der Erfindung vor, dass die Segmente zwischen dem ersten und dem letzten Segment jeweils nur ein Zylinderpaar besitzen, welches entweder an der Strangeingangsseite, oder an der Strangausgangsseite positioniert ist.

Erfindungsgemäß wird vorgeschlagen, daß bei Anordnung aller Zylinderpaare an der Strangausgangsseite dem ersten und letzten der Segmente je ein Zylinderpaar zugeordnet ist. Andererseits wird mit der erfindungsgemäßen Ausgestaltung der Strangführung vorgeschlagen, dass bei Anordnung aller Zylinderpaare an der Strangeingangsseite dem letzten Segment der Strangführung zwei Zylinderpaare, eingangs- und ausgangsseitig angeordnet sind, und daß dem ersten, an die Kokille anschließenden Segment kein Hydraulik-Zylinder zugeordnet ist.

Das erste Segment weist also keinen Hydraulik-Zylinder auf. Dies ergibt einen signifikanten Vorteil für eine variable Strangführung mit Formatdickenänderung. Eine Verbesserung wird auch durch geringen Montageaufwand erreicht, wodurch bspw. im Falle eines Durchbruchs keine Hydraulikverbindungen und Sensorverbindungen zu lösen oder zu schließen sind bzw. zu ersetzen sind, wodurch wesentlich kürzere Wechselzeiten erreicht werden.

Im übrigen sorgt die Verbindung zwischen zwei Segmenten in Form einer lösbaren Schiebegelenkverbindung für die erforderliche Synchronisierung einer Segmentauslaufseite mit der darauffolgenden Segmenteinlaufseite, bzw. der Rollenübergänge der letzten Rolle eines Segmentes zu der Folgerolle des nächsten Segmentes. Die Führungskonstruktionen mit der Schiebegelenkverbindung sind, infolge der Möglichkeit eines Ausbaues der Segmente nach oben, ohne Hilfsmittel mit dem Folgesegment verbindbar. Dabei wird die Verbindung bspw. durch die Wirkung des Eigengewichtes eines aufgesetzten Segmentes bei aufeinander stehenden Segmenten geschlossen gehalten.

Das Anstellverfahren für die Rollensegmente der Strangführung einer Stranggießanlage ist erfindungsgemäß dadurch gekennzeichnet, dass bei jeweils benachbarten Segmenten zwischen dem ersten und letzten Segment eine flexible Verbindung derart hergestellt wird und hydraulische Anstelleinheiten in deren Bereich derart kraftübertragbar betätigbar sind, dass eine auf die eine Seite eines Segments einwirkende Anstellbewegung zugleich auf die andere Seite eines benachbarten Segmentes übertragen wird.

Eine Ausgestaltung des Anstellverfahrens nach der Erfindung sieht vor, dass zur Herstellung einer flexiblen Verbindung zwischen benachbarten Segmenten je ein lösbares Schiebegelenk verwendet wird. Vorteilhaft ist, wenn die Anstellbewegung mit jeweils gleicher Richtung und gleicher Länge erfolgt

Wie bereits ausgeführt wurde, dient eine derartige Schiebegelenkverbindung der zügigen Durchführung einer Montage unter wesentlicher Einsparung an Montagezeit und reduziert dadurch die bei Stillstand der Anlage anfallenden Produktionsausfallkosten.

Schließlich sieht das Anstellverfahren nach der Erfindung vor, dass entsprechend einer Anstellbewegung der Strangeingangsseite des letzten Segments eine Anstellbewegung an dessen Strangausgangsseite separat hydraulisch erzeugt wird.

Weitere Einzelheiten, Merkmale und Vorteile der Erfindung ergeben sich aus der nachstehenden Erläuterung eines in den Zeichnungen schematisch dargestellten Ausführungsbeispieles. Es zeigen:
- Figur 1: die Strangführung einer Stranggießanlage nach dem Stand der Technik;
- Figur 2: eine erfindungsgemäße Ausgestaltung der Strangführung einer Stranggießanlage mit Anordnung hydraulischer Anstelleinheiten an der Strangeingangsseite;
- Figur 3: eine Strangführung einer Stranggießanlage mit Anordnung der hydraulischen Anstelleinheiten an der Strangausgangsseite;
- Figur 4: die Strangführung nach der Erfindung beim Ausbau des Rollensegmentes 1;
- Figur 5: die Strangführung der erfindungsgemäßen Bauart bei Einleitung einer Dickenreduzierung für den Gießstrang.

Die in Fig. 1 gezeigte Strangführung für einen in der Kokille 7 gegossenen Gießstrang entspricht in ihrer Bauweise dem zugrundeliegenden Stand der Technik und gliedert sich als Einheit bspw. in vier Segmente 1 bis 4 mit je einer Strangeingangsseite 2.1 und je einer Strangausgangsseite 3.1, mit einem Paar dazwischen liegender Rollenträger, die eine Anzahl sich über einen Stützbereich erstreckender Stützrollen 5 tragen, wobei die Rollenträger, die in Fig. 1 nicht gesondert dargestellt sind, unter Überwindung sowohl mechanischer als auch ferrostatischer Kräfte im gegenseitigen Abstand mittels an der Strangeingangsseite 2.1 oder an der Strangausgangsseite 3.1 angreifender hydraulischer Anstelleinheiten 8.1 bis 8.7 anstellbar sind. Die Anstelleinheiten 8 sind hydraulisch wirkende Kolben-Zylinder-Einheiten.

Weil die Anstelleinheiten 8.1 bis 8.7 in einer Seitenansicht gezeigt sind, entspricht jede der Zeichnung zu entnehmende Anstelleinheit einem Paar Hydraulikeinheiten. Insgesamt besitzt demnach die in Fig. 1 gezeigte und vorbekannte Strangführung vier als Einheit zusammenwirkbare Rollensegmente 1 bis 4 mit insgesamt vierzehn einzelnen hydraulischen Anstelleinheiten 8.

Die Figuren 2 bis 5 zeigen im Unterschied zu Fig. 1 die erfindungsgemäße Bauart der Strangführung einer Stranggießanlage.

Bei der erfindungsgemäßen Strangführung ist zwischen benachbarten Segmenten 1 bis 4 je eine nachgiebige, mechanische Verbindung 9 vorhanden. Bei Anordnung eines Zylinderpaares 8.1 an der Strangeingangsseite 2.1 eines Segmentes 1 bis 4 erfolgen dessen Anstellungsbewegungen sowohl an dieser Seite 2.1, als auch zugleich an der Strangausgangsseite 3.1 eines damit verbundenen Vorläufersegmentes. Bei Anordnung eines Zylinderpaares 8 an der Strangausgangsseite 3.1 eines Segmentes 1 bis 4 werden dessen Anstellungsbewegungen sowohl an dieser Seite 3.1, als auch zugleich an der Strangeingangsseite 2.1 eines damit verbundenen Folgesegmentes bewirkt. Eine wesentliche Ausgestaltung der Erfindung sieht vor, dass die mechanische Verbindung 9 zwischen benachbarten Segmenten eine lösbare SchiebegelenkVerbindung ist.

Vorteilhaft bei einer derartigen Schiebegelenkverbindung ist der unkomplizierte Zusammenbau oder die Demontage, wie dies beispielhaft in der Fig. 4 dargestellt ist.

Die Segmente zwischen dem ersten und dem letzten Segment 1, 4 besitzen jeweils nur ein Zylinderpaar 8, welches entweder an der Strangeingangsseite 2.1 der Fig. 2 bzw. an der Strangausgangsseite 3.4 positioniert ist. Hierbei ergibt sich, dass bei Anordnung aller Zylinderpaare 8 an der StrangAusgangsseite 3.1, wie dies in Fig. 3 gezeigt ist, im ersten und letzten Segment 1 bzw. 4 je ein Zylinderpaar 8.1 bis 8.4 zugeordnet ist.

Im Unterschied hierzu zeigt die Fig. 2, dass bei Anordnung aller Zylinderpaare 8.1 bis 8.4 an der Strang-Eingangsseite 2.1 dem letzten Segment 4 der Strangführung zwei Zylinderpaare 8.3 bzw. 8.4 eingangs- und ausgangsseitig zugeordnet sind, und dem ersten, an die Kokille 7 anschließenden Segment 1 kein Hydraulik-Zylinder zugeordnet ist.

Diese Ausbildung, bei welcher kein Anstellzylinder im Segment 1 vorhanden ist, ist eine deutliche Verbesserung für variable Strangführungen, die eine Formatdickenänderung vorsehen. Im Falle eines Durchbruches ist dann ein leichterer Austausch von Segment 1 gegen entsprechende Ersatzteile möglich, weil insbesondere keine Hydraulikverbindungen und Sensorverbindungen zu lösen oder zu schließen sind und damit verkürzte Wechselzeiten erreicht werden.

Die Darstellung der Fig. 4 zeigt hierzu den vorteilhaft unkomplizierten Ausbau des Segmentes 1 mit auseinander genommener flexibler Verbindung 9, deren Teile lediglich ineinander gesteckt waren. Entsprechend problemlos gestalten sich auch die Demontagearbeiten der folgenden Segmente 2 bis 4.

Die Fig. 5 zeigt bei der Anstellung eines Zylinderpaares 8.1, 8.2 die Einleitung der Dickenreduktion bei der erfindungsgemäßen Bauart der Strangführung mit jeweils pro Segment nur einem Zylinderpaar, welches im Bereich jeder flexiblen Verbindung 9 angeordnet ist. Die hydraulischen Anstelleinheiten sind derart kraftübertragbar ausgelegt, dass eine auf die eine Seite eines Segments einwirkende Anstellungsbewegung in gleicher Weise und mit gleicher Länge zugleich auch auf die andere Seite eines benachbarten Segmentes übertragen wird.

Eine Anstellbewegung der Strangausgangsseite 3.1 des vorletzten Segmentes 3 erzeugt eine entsprechende Anstellbewegung der Strangeingangsseite 2.1 des letzten Segmentes 4 der Strangführung. Simultan wird entsprechend einer Anstellbewegung der Strangeingangsseite 2.1 des letzten Segmentes 4 eine Anstellbewegung von dessen Strangausgangsseite 3.1 hydraulisch mit Hilfe des Zylinderpaares 8.4 bewirkt.

## Patentansprüche

1. Strangführung einer Stranggießanlage, umfassend wenigstens zwei Segmente, insbesondere Rollensegmente (1 - 4) mit je einer Strangeingangsseite (2.1) und je einer Strangausgangsseite (3.1) und einem Paar Rollenträger, die eine Anzahl sich über einen Stützbereich erstreckender Stützrollen (5) tragen, wobei die Rollenträger mittels insbesondere hydraulischer Anstelleinheiten (8) anstellbar sind,
**dadurch gekennzeichnet,**
**dass** zwischen benachbarten Segmenten (1 - 4) je eine mechanische Verbindung (9) vorhanden ist, und dass bei Anordnung eines Zylinderpaares (8.1 - 8.4) an der Strangeingangsseite (2.1) eines Segmentes (1-4) dessen Anstellbewegung sowohl an dieser Seite (2.1), als auch zugleich an der Strangausgangsseite (3.1) eines damit verbundenen Vorläufersegmentes erfolgt, wogegen bei Anordnung eines Zylinderpaares (8.1-8.4) an der Strangausgangsseite (3.1) eines Segmentes (1- 4) dessen Anstellungsbewegung sowohl an dieser Seite (3.1), als auch zugleich an der Strangeingangsseite (2.1) eines damit verbundenen Folgesegmentes erfolgt.

2. Strangführung nach Anspruch 1,
**dadurch gekennzeichnet,**
**dass** die mechanische Verbindung (9) zwischen benachbarten Segmenten eine lösbare Schiebegelenkverbindung ist.

3. Strangführung nach Anspruch 1 oder 2,
**dadurch gekennzeichnet,**
**dass** die Segmente zwischen dem ersten Segment (1) und dem letzten Segment (4) jeweils nur ein Zylinderpaar (8) besitzen, welches entweder an der Strangeingangsseite (2.1), oder an der Strangausgangsseite (3.4) positioniert ist.

4. Strangführung nach Anspruch 1 oder 2,
**dadurch gekennzeichnet,**
**dass** bei Anordnung aller Zylinderpaare (8) an der Strangausgangsseite (3.1) dem ersten und letzten der Segmente (1) bzw. (4) je ein Zylinderpaar (8.1 - 8.4) zugeordnet ist.

5. Strangführung nach Anspruch 1 oder 2,
**dadurch gekennzeichnet,**
**dass** bei Anordnung aller Zylinderpaare (8.1 - 8.4) an der Strang-Eingangsseite (2.1) dem letzten Segment (4) der Strangführung zwei Zylinderpaare (8.3) bzw. (8.4) eingangs- und ausgangsseitig zugeordnet sind, und dem ersten, an die Kokille (7) anschließenden Segment (1) kein Hydraulikzylinder zugeordnet ist.

6. Anstellverfahren für Segmente insbesondere für Rollensegmente der Strangführung einer Stranggießanlage, umfassend wenigstens zwei Rollensegmente (1-4) mit je einer Strangeingangsseite (2.1) und je einer Strangausgangsseite (3.1) und einem Paar Rollenträger, die mittels insbesondere hydraulischer Anstelleinheiten (8) anstellbar sind,
**dadurch gekennzeichnet,**
**dass** bei jeweils benachbarten Segmenten (1-4) zwischen dem ersten Segment (1) und letzten Segment (4) eine flexible Verbindung (9) derart hergestellt wird und hydraulische Anstelleinheiten (8.1-8.4) in deren Bereich derart kraftübertragbar betätigt werden, dass eine auf die eine Seite (2.1) eines Segmentes (1) einwirkende Anstellbewegung zugleich auch auf die andere Seite (3.1) eines benachbarten Segmentes (2) übertragen wird.

7. Anstellverfahren nach Anspruch 6,
**dadurch gekennzeichnet,**
**dass** zur Herstellung einer flexiblen Verbindung zwischen benachbarten Segmenten (1-4) je ein lösbares Schiebegelenk (9) verwendet wird.

8. Anstellverfahren nach Anspruch 6 oder 7,
**dadurch gekennzeichnet,**
**dass** eine Anstellbewegung der Strangeingangsseite (2.1) des zweiten Segmentes (2) durch die flexible Verbindung (9) auf die Strangausgangsseite (3.1) des ersten Segmentes (1) übertragen wird.

9. Anstellverfahren nach einem oder mehreren der Ansprüche 1 bis 8,
**dadurch gekennzeichnet,**
**dass** das Schiebegelenk (9) an den damit verbundenen Segmenten (1-4) eine Anstellbewegung mit jeweils gleicher Richtung und gleicher Länge bewirkt.

10. Anstellverfahren nach einem oder mehreren der Ansprüche 6 bis 9,
**dadurch gekennzeichnet,**
**dass** eine Anstellbewegung beispielsweise der Strangausgangsseite (3.1) des vorletzten Segmentes (3) eine entsprechende Anstellbewegung der Strangeingangsseite (2.1) des letzten Segmentes (4) der Strangführung erzeugt.

11. Anstellverfahren nach einem oder mehreren der Ansprüche 6 bis 10,
**dadurch gekennzeichnet,**
**dass** entsprechend einer Anstellbewegung der Strangeingangsseite (2.1) des letzten Segments (4) eine Anstellbewegung an dessen Strangausgangsseite (3.1) gesondert hydraulisch erzeugt wird.

## Claims

1. A strand guide of a continuous casting plant comprising at least two segments, in particular roll segments (1-4) each having a strand input side (2.1) and a strand output side (3.1) and a pair of roll supports which support a number of support rolls (5) extending over a support region, wherein said roll supports can be adjusted by means of in particular hydraulic adjusting units (8), **characterised in that** a mechanical coupling (9) is provided in each case between adjacent segments and wherein a pair of cylinders (8.1-8.4) is arranged at the strand input side (2.1) of a segment (1-4), the adjustment movement thereof occurs both at the input side (2.1) of the segment and simultaneously at the strand output side (3.1) of a preceding segment connected thereto, whereas when a pair of cylinders (8.1-8.4) is arranged at the strand output side (3.1) of a segment (1-4), the adjustment movement thereof occurs both at this side (3.1) and simultaneously at the strand output side (2.1) of a following segment connected thereto.

2. The strand guide according to claim 1, **characterised in that** the mechanical coupling (9) between adjacent segments is a releasable sliding joint coupling.

3. The strand guide according to claim 1 or 2, **characterised in that** the segments between the first segment (1) and the last segment (4) have only one pair of cylinders (8) which is positioned either at the strand input side (2.1) or at the strand output side (3.4).

4. The strand guide according to claim 1 or 2, **characterised in that** when all of the pairs of cylinders (8) are arranged on the strand output side (3.1), one pair of cylinders (8.1-8.4) is assigned to the first and last segments (1) and (4), respectively.

5. The strand guide according to claim 1 or 2, **characterised in that** when all of the pairs of cylinders (8.1-8.4) are installed at the strand input side (2.1), two pairs of cylinders (8.3) or (8.4) are assigned to the last segment (4) of the strand guide on the input and output side and no hydraulic cylinder is assigned to the first segment (1) which follows the mould (7).

6. An adjusting method for segments, in particular for roll segments of the strand guide of a continuous casting plant comprising at least two roll segments (1-4) each having a strand input side (2.1) arid a strand output side (3.1) and a pair of roll supports which can be adjusted by means of in particular hydraulic adjusting units (8) **characterised in that** when a flexible coupling (9) is produced in respectively adjacent segments (1-4) between the first segment (1) and the last segment (4) and hydraulic adjusting units (8.1-8.4) are actuated to transmit force in the region thereof in such a manner that an adjusting movement acting on one side (2.1) of a segment (1) is simultaneously transmitted to the other side (3.1) of an adjacent segment (2).

7. An adjusting method according to claim 6, **characterised in that** a releasable sliding joint (9) is used to produce a flexible coupling between adjacent segments (1-4).

8. The adjusting method according to claim 6 or 7, **characterised in that** an adjusting movement of the strand input side (2.1) of the second segment (2) is transmitted to the strand output side (3.1) of the first segment (1) via the flexible coupling (9).

9. The adjusting method according to one or more of claims 1 to 8, **characterised in that** the sliding joint (9) produces an adjusting movement having the same direction and the same length at the segments (1-4) connected by said sliding joint.

10. The adjusting method according to one or more of claims 6 to 9, **characterised in that** an adjusting movement of the strand output side (3.1) of the penultimate segment (3) produces a corresponding adjusting movement of the strand input side (2.1) of the last segment (4) of the strand guide.

11. The adjusting method according to one or more of claims 6 to 10, **characterised in that** according to an adjusting movement of the strand input side (2.1) of the last segment (4), an adjusting movement at its strand output side (3.1) is produced separately by hydraulic means.

## Revendications

1. Corset de guidage d'une installation de coulée continue, comprenant au moins deux segments, notamment des segments de rouleaux (1 - 4) comportant chacun un côté d'entrée de barre (2.1) et un côté de sortie de barre (3.1) et chacun une paire de porte-rouleaux supportant un certain nombre de rouleaux support (5) s'étendant sur une zone support, les porte-rouleaux étant positionnables au moyen notamment d'unités de positionnement hydrauliques (8),
**caractérisé en ce que**,
entre les segments voisins (1 - 4), il y a à chaque fois une connexion mécanique (9) et qu'en cas de disposition d'une paire de cylindres (8.1 - 8.4) du côté d'entrée de barre (2, 1) d'un segment (1 - 4), son mouvement de positionnement a lieu aussi bien à cet endroit (2.1) qu'en même temps aussi du côté de sortie de barre (3.1) d'un segment précurseur s'y rattachant, alors que par contre, en cas de disposition d'une paire de cylindres (8.1 - 8.4) du côté de sortie de barre (3.1) d'un segment (1 - 4), son mouvement de positionnement a lieu aussi bien à cet endroit (3.1) qu'en même temps aussi du côté d'entrée de barre (2.1) d'un segment suiveur s'y rattachant.

2. Corset de guidage selon la revendication 1,
**caractérisé en ce que**
la connexion mécanique (9) entre les segments voisins est une connexion à articulation à glissement dissociable.

3. Corset de guidage selon la revendication 1 ou 2,
**caractérisé en ce que**
les segments comportent entre le premier segment (1) et le dernier segment (4) respectivement seulement une paire de cylindres (8) qui est positionnée soit du côté d'entrée de barre (2.1), soit du côté de sortie de barre (3.4).

4. Corset de guidage selon la revendication 1 ou 2,
**caractérisé en ce que**,
en cas de positionnement de toutes les paires de cylindres (8) du côté de sortie de barre (3.4), il est associé au premier et au dernier des segments (1) ou (4) à chaque fois une paire de cylindres (8.1 - 8.4).

5. Corset de guidage selon la revendication 1 ou 2,
**caractérisé en ce que**,
en cas de positionnement de toutes les paires de cylindres (8) du côté d'entrée de barre (2.1), il est associé au dernier segment (4) du corset de guidage deux paires de cylindres (8.3) ou (8.4) du côté entrée et sortie et il n'est pas associé de vérin hydraulique au premier segment (1) se raccordant à la lingotière (7).

6. Procédé de positionnement pour segments, notamment pour les segments de rouleaux du corset de guidage d'une installation de coulée continue, comprenant au moins deux segments de rouleaux (1 - 4) comportant chacun un côté d'entrée de barre (2. 1) et chacun un côté de sortie de barre (3.1) et une paire de porte-rouleaux qui sont positionnables au moyen notamment d'unités de positionnement hydrauliques (8),
**caractérisé en ce que**,
pour les segments respectivement voisins (1 - 4), il est établi entre le premier segment (1) et le dernier segment (4) une connexion souple (9) telle et les unités de positionnement hydrauliques (8.1 - 8.4) sont actionnées avec possibilité de transmission de force d'une manière telle qu'un mouvement de positionnement agissant sur un côté (2.1) d'un segment (1) soit transmis en même temps à l'autre côté (3.1) d'un segment voisin (2).

7. Procédé de positionnement selon la revendication 6,
**caractérisé en ce que**,
pour établir une connexion souple entre les segments voisins (1 - 4), on utilise à chaque fois une articulation à glissement dissociable (9).

8. Procédé de positionnement selon la revendication 6,
**caractérisé en ce que**
un mouvement de positionnement du côté d'entrée de barre (2.1) du deuxième segment (2) est transmis par la connexion souple (9) au côté de sortie de barre (3.1) du premier segment (1).

9. Procédé de positionnement selon une ou plusieurs des revendications 1 à 8,
**caractérisé en ce que**
l'articulation à glissement (9) provoque sur les segments s'y rattachant (1 - 4) un mouvement de positionnement respectivement de même direction et de même longueur.

10. Procédé de positionnement selon une ou plusieurs des revendications 6 à 9,
**caractérisé en ce que**
un mouvement de positionnement par exemple du côté de sortie de barre (3.1) de l'avant-dernier segment (3) génère un mouvement de positionnement correspondant du côté d'entrée de barre (2.1) du dernier segment (4) du corset de guidage.

11. Procédé de positionnement selon une ou plusieurs des revendications 6 à 10,
**caractérisé en ce que**,
en fonction d'un mouvement de positionnement du côté d'entrée de barre (2.1) du dernier segment (4), un mouvement de positionnement est généré séparément par système hydraulique sur son côté de sortie de barre (3.1).
